# EUROPÄISCHE PATENTSCHRIFT

(11) **EP 3 256 640 B1**
(45) Veröffentlichungstag und Bekanntmachung des Hinweises auf die Patenterteilung: **21.11.2018**
(21) Anmeldenummer: 15808576.1
(22) Anmeldetag: 11.12.2015
(51) Int. Cl.: D21D 1/30

(54) **MAHLGARNITUR**
REFINER PLATE
GARNITURE DE RAFFINAGE

(30) Priorität: 10.02.2015 DE 102015202318
(43) Veröffentlichungstag der Anmeldung: 20.12.2017
(73) Patentinhaber: Voith Patent GmbH, 89522 Heidenheim (DE)
(72) Erfinder: SCHMID, Martin, 88260 Argenbühl (DE)
(86) Internationale Anmeldenummer: PCT/EP2015/079376
(87) Internationale Veröffentlichungsnummer: WO 2016/128092

(56) Entgegenhaltungen:
- DE-A1-102012 214 980

## Beschreibung

Die Erfindung betrifft eine Mahlanordnung zur Mahlung von wässrig suspendierten Zellstofffasern zwischen zwei, einen Mahlspalt bildenden und relativ zueinander rotierenden Mahlflächen, die von Mahlleisten und dazwischen verlaufenden Nuten gebildet werden, wobei sich die Mahlleisten zumindest mit der wesentlichen Richtungskomponente radial bezüglich der Rotationsachse erstrecken.
Es ist seit langem bekannt, Zellstofffasern, d.h. Frischzellstoff und/oder Altpapierfasern zu mahlen, um bei der daraus hergestellten Faserstoffbahn die gewünschten Eigenschaften, insbesondere hinsichtlich Festigkeit, Formation und Oberfläche erreichen zu können.
Bei den dabei zum Einsatz kommenden Refinern werden die Mahlflächen wegen des relativ schnellen Verschleißes von auswechselbaren, mit der entsprechenden Stützfläche verschraubten Mahlgarnituren gebildet. Eine derartige Mahlanordnung ist beispielsweise in der DE 10 2012 214980 A1 beschrieben.
Für das Erreichen der gewünschten Fasereigenschaften, insbesondere den Mahlgrad müssen die Mahlgarnituren dem zu behandelnden Faserstoff bestmöglich angepasst werden, auch um einen übermäßigen Verschleiß der Garnituren zu verhindern.
Außerdem wird zur Effizienzsteigerung der Faserbehandlung eine optimale Nutzung der verfügbaren Mahlfläche angestrebt.
Die Aufgabe der Erfindung ist es daher die Effizienz der Faserbehandlung zu verbessern.

Diese Aufgabe wird durch die Mahlanordnung nach Anspruch 1 gelöst.

Erfindungsgemäß unterscheidet sich die Entfernung des radial inneren Endes aller Mahlleisten wenigstens jeweils einer Mahlfläche von der Rotationsachse um maximal 10%, bezogen auf die radiale Maximallänge der Mahlleisten, untereinander und sich einige der Mahlleisten radial nach außen teilen.

Einerseits ermöglicht dies eine umfassende Ausnutzung der Mahlfläche und andererseits erzeugen die Teilungen der Mahlleisten Turbulenzen in der zu behandelnden Suspension, was den Einzug der Fasern in den Behandlungsspalt bzw. zwischen die Mahlleisten verbessert.
Da dieses Design in Strömungsrichtung keine Verengungen aufweist, verringert sich auch die Verstopfungsgefahr. Dementsprechend kann die Spaltbreite zwischen den Mahlleisten zur weiteren Effizienzsteigerung vermindert werden.

Hierbei werden Unterbrechungen der Mahlleisten infolge von Bohrungen in der Mahlgarnitur, wie sie zu Befestigungszwecken erforderlich sind, und infolge Segmentierung der Mahlfläche nicht berücksichtigt. Dies bedeutet, dass wir diese Mahlleisten bei der Erfindungsbeschreibung wegen ihrer geringen Relevanz für die Erfindung als durchgehend betrachten.

Eine umfassende Ausnutzung der Mahlfläche ergibt sich, wenn das radial innere Ende aller Mahlleisten wenigstens einer Mahlfläche gleichweit von der Rotationsachse entfernt ist.
Allerdings lassen sich zusätzliche Turbulenzen in der Suspension allein dadurch erzeugen, dass das radial innere Ende aller Mahlleisten wenigstens einer Mahlfläche unterschiedlich weit von der Rotationsachse entfernt ist. Auch hier können die Turbulenzen den Einzug der zu behandelnden Suspension zwischen die Mahlleisten unterstützen.
Um dies umfassend zu nutzen, ist es vorteilhaft, wenn sich in Umfangsrichtung Mahlleisten mit kurzer Entfernung und mit langer Entfernung zur Rotationsachse abwechseln.

Des Weiteren ist es von Vorteil, wenn die Teilung zumindest einiger Mahlleisten wenigstens einer Mahlfläche mit unterschiedlichem Abstand zur Rotationsachse erfolgt. Hierdurch können die von den Teilungen der Mahlleisten ausgehenden Inhomogenitäten auf einen möglichst großen radialen Bereich erstreckt werden, was einem ungleichmäßigen Verschleiß entgegenwirkt. Hierbei ist es besonders vorteilhaft, wenn sich der Abstand der Teilung zur Rotationsachse in Umfangsrichtung der Mahlfläche kontinuierlich vergrößert bzw. verkleinert.

Erfindungsgemäß nimmt der Abstand zwischen den sich teilenden Mahlleisten in einem, auf die Teilung folgenden Teilungsabschnitt radial nach außen stetig zu. Der sich öffnende Spalt zwischen den Mahlleisten erhöht die Schnittkantenlänge, was sich entsprechend positiv auf die Behandlung auswirkt.
Dabei hat es sich als optimal erwiesen, wenn sich der Teilungsabschnitt über eine Länge zwischen 10 und 50 mm erstreckt.
Zur Erzeugung eines möglichst konstanten Schnittwinkels der Mahlleisten sollten die Mahlleisten außerhalb der Teilungsabschnitte weitestgehend parallel verlaufen. Hierzu verläuft erfindungsgemäß zumindest jeweils eine der geteilten Mahlleisten nach einem auf die Teilung folgenden Teilungsabschnitt gekrümmt.

Um eine gleichmäßige Durchströmung zu fördern, ist erfindungsgemäß die Breite der Nuten zwischen den Mahlleisten außerhalb der, auf eine Teilung folgenden Teilungsabschnitte gleichgroß. Zur Schaffung allmählicher Übergänge bei der Aufteilung der Mahlleisten ist es vorteilhaft, wenn sich einige, vorzugsweise alle Mahlleisten in jeweils zwei Mahlleisten teilen.
Dabei hat es sich zur Erzeugung der bereits erwähnten konstanten Schnittwinkel als vorteilhaft erwiesen, wenn nach der Teilung einer Mahlleiste und einem auf die Teilung folgenden Teilungsabschnitt jeweils nur eine der beiden geteilten Mahlleisten gekrümmt verläuft und die gekrümmte Mahlleiste nach ihrer Krümmung parallel zu den beiden benachbarten Mahlleisten verläuft.

Zur umfassenden Nutzung der Vorteile der Erfindung sollte sich daher die Entfernung des radial inneren Endes aller Mahlleisten beider Mahlflächen von der Rotationsachse um maximal 10%, bezogen auf die radiale Maximallänge der Mahlleisten, untereinander unterscheiden und sich einige der Mahlleisten radial nach außen teilen.

Nachfolgend soll die Erfindung an einem Ausführungsbeispiel näher erläutert werden. In der beigefügten Zeichnung zeigt:
- Figur 1:: einen schematischen Querschnitt durch eine Mahlanordnung;
- Figur 2:: eine Mahlplatte;
- Figur 3:: einen Ausschnitt gemäß Figur 2 und
- Figur 4:: eine andere Mahlplatte.

Im Gehäuse der Mahlanordnung wird gemäß Figur 1 ein Mahlspalt 1 von einer feststehenden und mit dem Gehäuse gekoppelten Mahlfläche 2 und einer um eine Rotationsachse 6 rotierenden Mahlfläche 3 gebildet.
Dabei verlaufen die beiden kreisringförmigen Mahlflächen 2,3 parallel zueinander, wobei der Abstand zwischen diesen meist einstellbar ist.

Die rotierende Mahlfläche 3 wird hier von einer im Gehäuse rotierbar gelagerten Welle 7 in Rotationsrichtung bewegt. Angetrieben wird diese Welle 7 von einem ebenfalls im Gehäuse vorhandenen Antrieb.

Die zu mahlende Fasersuspension S gelangt bei dem hier gezeigten Beispiel über einen Zulauf durch das Zentrum in den Mahlspalt 1 zwischen den beiden Mahlflächen 2,3.

Die Fasersuspension S passiert die zusammenwirkenden Mahlflächen 2,3 radial nach außen und verlässt den sich anschließenden Ringraum durch einen Ablauf.
Nicht dargestellt sind die an sich bekannten Mittel, mit denen eine Kraft erzeugt wird, um die beiden Mahlflächen 2,3 gegeneinander zu drücken.

Beide Mahlflächen 2,3 werden jeweils von mehreren Mahlplatten, wie in Figur 2 und 4 dargestellt, gebildet, die sich über jeweils ein Umfangsegment der entsprechenden Mahlfläche 2,3 erstrecken.
In Umfangsrichtung nebeneinander gereiht ergeben die Mahlplatten eine durchgehende Mahlfläche 2,3.

Die Mahlplatten und damit auch die Mahlflächen 2,3 werden, wie in den Figuren 2 bis 4 dargestellt, von einer Vielzahl von im Wesentlichen radial verlaufenden Mahlleisten 4 und dazwischenliegenden Nuten 5 gebildet.

Der Querschnitt der Mahlleisten 4, auch Messer genannt, ist im Allgemeinen rechteckig, wobei es aber auch andere Formen gibt.
Die zwischen den Mahlleisten 4 verlaufenden Nuten 5 haben ebenfalls einen rechteckigen Querschnitt und dienen als Strömungskanäle für die Fasersuspension S. Die Nuttiefe beträgt meist zwischen 2 und 20 mm.

Erfindungswesentlich ist hierbei, dass sich die Entfernung des radial inneren Endes aller Mahlleisten 4 beider Mahlflächen von der Rotationsachse 6 um maximal 10%, bezogen auf die radiale Maximallänge der Mahlleisten 4, untereinander unterscheidet. Unberücksichtigt hiervon sind Unterbrechungen der Mahlleisten 4, wie sie bei der Segmentierung der Mahlfläche in Mahlplatten oder bei Bohrungen 8 für die Befestigung der Mahlplatten erforderlich sind.

Um die Nutbreite bei konstanter und gleicher Breite der Mahlleisten 4 radial nach außen nicht zu groß werden zu lassen, teilen sich zumindest einige Mahlleisten 4 in jeweils zwei Mahlleisten 4 auf.

Der Ort der Teilung variiert dabei hinsichtlich seiner Entfernung zur Rotationsachse 6. Auch eine mehrfache Aufteilung einer Mahlleiste 4 radial hintereinander ist möglich.

Im Ergebnis verteilen sich so die von der Teilung der Mahlleisten 4 ausgehenden Turbulenzen in der Faserstoffsuspension S und die mit ihr verbundenen Verschleißwirkungen auf die Mahlleisten 4 relativ gleichmäßig über die gesamte Mahlfläche.

Bei der Ausführung gemäß Figur 4 nimmt der Abstand zwischen Teilung und Rotationsachse 6 in Umfangsrichtung der Mahlfläche in kleinen Schritten kontinuierlich zu, so dass die in Umfangsrichtung benachbarten Teilungen spiralförmig verlaufen.
Dies trägt wesentlich zur Vergleichsmäßigung bei.

Dabei nimmt der Abstand zwischen den sich teilenden Mahlleisten 4 in einem, auf die Teilung folgenden Teilungsabschnitt 9 radial nach außen stetig zu. Zur Steigerung der Stabilität könnte der sich öffnende Spalt des Teilungsabschnittes 9 zwar mit Material aufgefüllt werden, allerdings überwiegen hier die Vorteile einer erhöhten Schnittkantenlänge.
Die Länge des Teilungsabschnitts 9 liegt zwischen 10 und 50 mm.

Entsprechend den Anforderungen an die Mahlfläche können sich, wie in Figur 4, einige oder, wie in Figur 2 gezeigt, viele Mahlleisten 4 in jeweils zwei Mahlleisten 4 teilen.
Figur 4 zeigt außerdem auch die Möglichkeit, dass sich eine Mahlleiste 4 radial hintereinander mehrfach in jeweils zwei Mahlleisten 4 teilt.

Zur Bildung möglichst konstanter Schnittwinkel verlaufen die Mahlleisten 4 außerhalb der Teilungsabschnitte 9 parallel, wobei insbesondere die sich nicht teilenden Mahlleisten 4 entsprechend Figur 4 eine oder mehrere Krümmungen aufweisen können.

Aus gleichem Grund verläuft nach der Teilung einer Mahlleiste 4 und einem auf die Teilung folgenden Teilungsabschnitt 9 jeweils eine der beiden geteilten Mahlleisten 4 gekrümmt.

Um den Durchfluss der Fasersuspension S nicht zu behindern, ist außerdem die Breite der Nuten 5 zwischen den Mahlleisten 4 außerhalb der, auf eine Teilung folgenden Teilungsabschnitte 9 gleichgroß.
Bei Figur 2 wird die Mahlfläche umfassend genutzt, weshalb das radial innere Ende aller Mahlleisten 4 beider Mahlflächen 2,3 gleichweit von der Rotationsachse 6 entfernt ist.
Im Gegensatz hierzu sollen die radial inneren Enden der Mahlleisten 4 gemäß Figur 4 zusätzliche Turbulenzen erzeugen und so den Einzug der Fasern der Faserstoffsuspension S zwischen die Mahlleisten 4 verbessern. Daher wechseln sich hier in Umfangsrichtung Mahlleisten 4 mit kurzer Entfernung und mit langer Entfernung zur Rotationsachse 6 ab.

## Patentansprüche

1. Mahlanordnung zur Mahlung von wässrig suspendierten Zellstofffasern zwischen zwei, einen Mahlspalt (1) bildenden und relativ zueinander rotierenden Mahlflächen (2,3), die von Mahlleisten (4) und dazwischen verlaufenden Nuten (5) gebildet werden, wobei sich die Mahlleisten (4) zumindest mit der wesentlichen Richtungskomponente radial bezüglich der Rotationsachse (6) erstrecken, sich die Entfernung des radial inneren Endes aller Mahlleisten (4) wenigstens jeweils einer Mahlfläche von der Rotationsachse (6) um maximal 10%, bezogen auf die radiale Maximallänge der Mahlleisten (4), untereinander unterscheidet, sich einige der Mahlleisten (4) radial nach außen teilen und der Abstand zwischen den sich teilenden Mahlleisten (4) in einem, auf die Teilung folgenden Teilungsabschnitt (9) radial nach außen stetig zunimmt, **dadurch gekennzeichnet, dass** zumindest eine der geteilten Mahlleisten (4) nach einem auf die Teilung folgenden Teilungsabschnitt (9) gekrümmt verläuft und die Breite der Nuten (5) zwischen den Mahlleisten (4) außerhalb der, auf eine Teilung folgenden Teilungsabschnitte (9) gleichgroß ist.

2. Mahlanordnung nach Anspruch 1, **dadurch gekennzeichnet, dass** das radial innere Ende aller Mahlleisten (4) wenigstens einer Mahlfläche (2,3) gleichweit von der Rotationsachse (6) entfernt ist.

3. Mahlanordnung nach Anspruch 1 oder 2, **dadurch gekennzeichnet, dass** das radial innere Ende aller Mahlleisten (4) wenigstens einer Mahlfläche (2,3) unterschiedlich weit von der Rotationsachse (6) entfernt ist.

4. Mahlanordnung nach Anspruch 3, **dadurch gekennzeichnet, dass** sich in Umfangsrichtung Mahlleisten (4) mit kurzer Entfernung und mit langer Entfernung zur Rotationsachse (6) abwechseln.

5. Mahlanordnung nach einem der vorhergehenden Ansprüche, **dadurch gekennzeichnet, dass** die Teilung zumindest einiger Mahlleisten (4) wenigstens einer Mahlfläche mit unterschiedlichem Abstand zur Rotationsachse (6) erfolgt.

6. Mahlanordnung nach Anspruch 5, **dadurch gekennzeichnet, dass** sich der Abstand der Teilung zur Rotationsachse (6) in Umfangsrichtung der Mahlfläche kontinuierlich vergrößert.

7. Mahlanordnung nach einem der vorhergehenden Ansprüche, **dadurch gekennzeichnet, dass** sich einige, vorzugsweise alle Mahlleisten (4) in jeweils zwei Mahlleisten (4) teilen.

8. Mahlanordnung nach Anspruch 7, **dadurch gekennzeichnet, dass** nach der Teilung einer Mahlleiste (4) und einem auf die Teilung folgenden Teilungsabschnitt (9) jeweils nur eine der beiden geteilten Mahlleisten (4) gekrümmt verläuft.

9. Mahlanordnung nach Anspruch 8, **dadurch gekennzeichnet, dass** die gekrümmte Mahlleiste (4) nach ihrer Krümmung parallel zu den beiden benachbarten Mahlleisten (4) verläuft.

10. Mahlanordnung nach einem der vorhergehenden Ansprüche, **dadurch gekennzeichnet, dass** sich die Entfernung des radial inneren Endes aller Mahlleisten (4) beider Mahlflächen von der Rotationsachse (6) um maximal 10%, bezogen auf die radiale Maximallänge der Mahlleisten, untereinander unterscheidet und sich einige der Mahlleisten (4) radial nach außen teilen.

## Claims

1. Refining assembly for refining aqueously suspended cellulosic fibres between two mutually rotating refining faces (2, 3) forming a refining gap (1), said refining faces being formed by refining strips (4) and grooves (5) running therebetween, wherein
the refining strips (4) at least by way of the substantial directional component extend radially in relation to the rotation axis (6);
the distances of the radially inner end of all refining strips (4) of at least in each case one refining face from the rotation axis (6) mutually differ by at most 10% in relation to the radial maximum length of the refining strips (4);
some of the refining strips (4) are split in a radially outward manner, and the spacing between the split refining strips (4) in a split portion (9) that follows the split steadily increases in a radially outward manner;
**characterized in that** at least one of the split refining strips (4) after a split portion (9) that follows the split runs in a curved manner, and the width of the grooves (5) between the refining strips (4) outside the split portions (9) that follow a split is identical.

2. Refining assembly according to Claim 1,
**characterized in that** the radially inner end of all refining strips (4) of at least one refining face (2, 3) are at an identical distance from the rotation axis (6).

3. Refining assembly according to Claim 1 or 2,
**characterized in that** the radially inner end of all refining strips (4) of at least one refining face (2, 3) is dissimilarly spaced apart from the rotation axis (6).

4. Refining assembly according to Claim 3,
**characterized in that** refining strips (4) at a short distance and at a long distance from the rotation axis (6) alternate in the circumferential direction.

5. Refining assembly according to one of the preceding claims, **characterized in that** the splitting of at least some refining strips (4) of at least one refining face is performed at dissimilar spacing from the rotation axis (6).

6. Refining assembly according to Claim 5,
**characterized in that** the spacing of the split from the rotation axis (6) continuously increases in the circumferential direction of the refining face.

7. Refining assembly according to one of the preceding claims, **characterized in that** some, preferably all, refining strips (4) are split into in each case two refining strips (4).

8. Refining assembly according to Claim 7,
**characterized in that** after the split of a refining strip (4) and a split portion (9) that follows the split, in each case only one of the two split refining strips (4) runs in a curved manner.

9. Refining assembly according to Claim 8,
**characterized in that** the curved refining strip (4) after the curvature thereof runs so as to be parallel with the two neighbouring refining strips (4) .

10. Refining assembly according to one of the preceding claims, **characterized in that** the distance of the radially inner end of all refining strips (4) of both refining faces from the rotation axis (6) mutually differs by at most 10% in relation to the radial maximum length of the refining strips, and some of the refining strips (4) are split in a radially outward manner.

## Revendications

1. Agencement de broyage pour broyer des fibres de cellulose en suspension aqueuse entre deux surfaces de broyage (2, 3) formant un interstice de broyage (1) et tournant l'une par rapport à l'autre, qui sont formées par des nervures de broyage (4) et des rainures (5) s'étendant entre elles, les nervures de broyage (4) s'étendant au moins avec la composante directionnelle principale radialement par rapport à l'axe de rotation (6), la distance de l'extrémité radialement interne de toutes les nervures de broyage (4) d'au moins à chaque fois une surface de broyage à l'axe de rotation (6) est différente d'au plus 10 % les unes par rapport aux autres, par rapport à la longueur maximale radiale des nervures de broyage (4), certaines des nervures de broyage (4) se divisant radialement vers l'extérieur et la distance entre les nervures de broyage (4) se divisant augmentant radialement vers l'extérieur de manière continue dans une portion divisée (9) suivant la division, **caractérisé en ce qu'**au moins l'une des nervures de broyage divisées (4) s'étend sous forme courbe après une portion divisée (9) suivant la division et la largeur des rainures (5) entre les nervures de broyage (4) à l'extérieur des portions divisées (9) suivant une division étant identique.

2. Agencement de broyage selon la revendication 1,
**caractérisé en ce que** l'extrémité radialement interne de toutes les nervures de broyage (4) d'au moins une surface de broyage (2, 3) est éloignée de la même distance de l'axe de rotation (6).

3. Agencement de broyage selon la revendication 1 ou 2, **caractérisé en ce que** l'extrémité radialement interne de toutes les nervures de broyage (4) d'au moins une surface de broyage (2, 3) est éloignée d'une distance différente de l'axe de rotation.

4. Agencement de broyage selon la revendication 3,
**caractérisé en ce que** des nervures de broyage (4) moins éloignées de l'axe de rotation (6) alternent dans la direction périphérique avec des nervures de broyage (4) plus éloignées de l'axe de rotation (6) .

5. Agencement de broyage selon l'une quelconque des revendications précédentes, **caractérisé en ce que** la division d'au moins certaines nervures de broyage (4) d'au moins une surface de broyage s'effectue à une distance différente à l'axe de rotation (6).

6. Agencement de broyage selon la revendication 5,
**caractérisé en ce que** la distance de la division à l'axe de rotation (6) dans la direction périphérique de la surface de broyage augmente en continu.

7. Agencement de broyage selon l'une quelconque des revendications précédentes, **caractérisé en ce que** certaines nervures de broyage, de préférence toutes les nervures de broyage (4) sont à chaque fois divisées en deux nervures de broyage (4).

8. Agencement de broyage selon la revendication 7,
**caractérisé en ce qu'**après la division d'une nervure de broyage (4) et après une portion de division (9) suivant la division, à chaque fois seulement l'une des deux nervures de broyage divisées (4) s'étend sous forme courbe.

9. Agencement de broyage selon la revendication 8,
**caractérisé en ce que** la nervure de broyage courbe (4), après sa courbure, s'étend parallèlement aux deux nervures de broyage adjacentes (4).

10. Agencement de broyage selon l'une quelconque des revendications précédentes, **caractérisé en ce que** la distance de l'extrémité radialement interne de toutes les nervures de broyage (4) des deux surfaces de broyage à l'axe de rotation (6) est différente d'au plus 10 % les unes par rapport aux autres, par rapport à la longueur maximale radiale des nervures de broyage, et certaines des nervures de broyage (4) se divisent radialement vers l'extérieur.
